# FASCICULE DE BREVET EUROPEEN

(11) **EP 2 740 862 B1**
(45) Date de publication et mention de la délivrance du brevet: **25.03.2015**
(21) Numéro de dépôt: 13005685.6
(22) Date de dépôt: 06.12.2013
(51) Int. Cl.: E04H 3/16

(54) **Dispositif de fixation au sol des éléments de toiture d'un abri pour bassin d'agrement et abri adapté**
Vorrichtung zum Befestigen am Boden von Dachelementen einer Schwimmbecken-Schutzabdeckung, und entsprechend angepasste Schutzabdeckung
Device for attaching cover members of a swimming-pool building to the ground and adapted building

(30) Priorité: 07.12.2012 FR 1261762; 19.06.2013 FR 1355804
(43) Date de publication de la demande: 11.06.2014
(73) Titulaire: Abrisud, 32600 L'Isle Jourdain (FR)
(72) Inventeur: Wystup, Fréderic, 32200 Maurens (FR)
(74) Mandataire: Richebourg, Michel François

(56) Documents cités:
- AT-U2- 8 466
- FR-A1- 2 568 288
- FR-A1- 2 928 394

## Description

### DOMAINE D'APPLICATION DE L'INVENTION

La présente invention a trait au domaine des abris pour bassin d'agrément et notamment aux adaptations permettant d'en assurer la fixation au sol dans les meilleures conditions.

### DESCRIPTION DE L'ART ANTÉRIEUR

Les abris pour bassin d'agrément sont des structures comprenant classiquement plusieurs éléments de toiture formés d'une armature soutenant un ou plusieurs panneaux de couverture afin de constituer une toiture au-dessus du bassin. Ces éléments de toiture sont mobiles pour passer d'une position couvrant le bassin à une position où le bassin est dégagé. Il existe notamment les abris dits télescopiques tels ceux décrits dans les documents AT8466, FR2928394 et FR2568288, dont les éléments de toiture adoptent une configuration gigogne et qui passent par coulissement les uns dans les autres d'une position déployée au-dessus du bassin à une position repliée et vice-versa.

Ces éléments de toiture doivent pouvoir être fixés solidement au sol. Ainsi, les documents AT8466, FR2928394 et FR2568288 montrent des abris où lesdits éléments de toiture sont équipés de rebords comprenant des moyens de roulement et venant en liaison avec le sol, et où le dispositif de fixation comprend un sous-ensemble solidaire du sol et un sous-ensemble solidaire du rebord de l'élément de toiture.
Une pluralité d'organes de fixation vient coopérer avec le rebord des éléments de toiture préformé ou équipé à cet effet, à des fins de retenue et qui sont fixés au sol.

Ces organes de fixation, présents en plusieurs exemplaires pour chaque élément de toiture, doivent être installés pour la phase de fixation et retirés pour la phase de repli en autorisant le déplacement des éléments de toiture. Ces opérations peuvent être considérées comme relativement longues et pénibles car elles sont réalisées au sol.

En outre, ces organes de fixation sont extérieurs et visibles ce qui peut constituer un désagrément esthétique.

Ces inconvénients peuvent donc définir un obstacle à la diffusion de ces abris pour bassin d'agrément.

### DESCRIPTION DE L'INVENTION

Partant de cet état de fait, la demanderesse a mené des recherches visant à solutionner ces inconvénients.
Ces recherches ont abouti à la conception et à la réalisation d'un dispositif de fixation novateur occulté et ne requérant pas l'intervention de l'utilisateur pour sa mise en oeuvre.

Ce dispositif est du type de celui assurant la fixation des éléments de toiture d'un abri pour bassin d'agrément, les éléments de toiture étant mobiles en translation horizontale pour passer d'une position déployée au-dessus du bassin à une position repliée et vice-versa,
lesdits éléments de toiture étant équipés de rebords venant en liaison avec le sol,
ledit dispositif comprenant un sous-ensemble solidaire du sol et un sous-ensemble solidaire du rebord de l'élément de toiture,

Selon le concept novateur de l'invention, ce dispositif est remarquable en ce que le sous-ensemble solidaire du sol comprend une patte montée mobile par rapport au sol et qui passe, lors du mouvement de déploiement et lors du passage de l'élément de toiture auquel elle est destinée,
d'une position de repos où elle ne constitue pas un obstacle au déplacement de l'élément de toiture,
à une position relevée où elle vient coopérer à des fins de retenue avec le sous-ensemble solidaire de l'élément de toiture.

Cette caractéristique est particulièrement avantageuse en ce qu'elle assure la mise à disposition d'une patte de fixation au sol de l'élément de toiture sans nécessiter d'opération de vissage. La fixation au sol de l'abri peut ainsi être réalisée automatiquement. Pour ce faire, le dispositif comprend une partie restant au sol et une partie transportée par chaque élément de toiture.

La patte reste au sol mais présente au repos une position permettant de ne pas constituer d'obstacle ni aux éléments de toiture ni aux utilisateurs. De plus, ces pattes ne sont relevées que lors du déploiement de l'abri et ne s'opposent pas au mouvement de repli. Enfin, ces pattes ne se relèvent que lors du passage dans son mouvement de déploiement de l'élément de toiture auquel elles sont destinées, et ne constituent donc pas un obstacle pour les autres.

Selon un mode de réalisation préféré, il est prévu au moins une patte de fixation pour chaque rebord d'élément de toiture.

Selon une autre caractéristique particulièrement avantageuse de l'invention, ladite patte s'inscrit en position de repos dans un volume concave préformé à cet effet dans une platine fixée au sol.

Une telle configuration permet d'intégrer au mieux la patte.

Plus précisément, ladite patte comprend, à une première extrémité dite extrémité basse, une liaison pivot et en deuxième extrémité dite haute, une surface d'appui coopérant avec une surface de retenue préformée dans un moyen de retenue solidaire de l'élément de toiture. L'axe de pivotement est perpendiculaire à l'axe de déplacement des éléments de toiture. Ladite liaison pivot est définie pour autoriser un mouvement de sensiblement quatre-vingt dix degrés correspondant au mouvement de relevage de la patte de fixation dans le sens du déploiement de l'abri. Une telle configuration permet d'intégrer au mieux l'articulation au sol.

Selon une caractéristique particulièrement judicieuse de l'invention offrant la possibilité d'un relevage automatique des pattes sans motorisation de leur mouvement. Pour ce faire, le sous-ensemble solidaire du rebord et donc le dispositif comprennent un moyen magnétique disposé immédiatement en avant du moyen de retenue et de façon à passer au-dessus de la patte en position de repos lors du mouvement de l'élément de toiture, soulève par attraction magnétique ladite patte afin que sa surface d'appui se trouve en saillie et puisse coopérer avec le moyen de retenue. L'action magnétique du moyen se contente de soulever la patte et non de la placer en positon relevée. La patte est également être équipée d'un moyen magnétique correspondant ou être conçue pour y être sensible. Les termes avant et arrière décrivent une position en regard du sens d'avancée des éléments de toiture dans leur mouvement de déploiement.

Selon une autre caractéristique particulièrement avantageuse de l'invention, ledit moyen de retenue comprend une rampe proposant une surface de contact inclinée à la surface d'appui de la patte une fois soulevée et assurant sa montée et ainsi le relevage de la patte au fur et à mesure du mouvement en translation de l'élément de toiture, le moyen de retenue étant préformé en haut de sa rampe pour proposer une surface de retenue verticale s'opposant au mouvement de translation et une surface de retenue horizontale s'opposant au soulèvement du rebord de l'élément de toiture. Cette rampe permet de ne soulever que partiellement la patte, sa mise en position pour retenue de l'élément étant réalisée après relevage total.

Selon une autre caractéristique, le sous-ensemble solidaire du rebord est logé dans ce dernier et le sous-ensemble solidaire du sol est disposé de sorte que le rebord passe au-dessus. Une telle disposition permet d'occulter les organes de fixation une fois l'abri déployé ce qui constitue une avancée esthétique particulièrement importante en regard des solutions proposées dans l'art antérieur.

En outre, en prévoyant que la patte de fixation se relève, le dispositif de l'invention peut tenir compte des variations de positionnement susceptibles de se produire entre le sous-ensemble au sol et celui solidaire de l'élément de toiture. Ainsi, en logeant le moyen de retenue dans l'âme creuse de la traverse basse formant le rebord de l'élément de toiture avec lequel vient coopérer la partie solidaire du sol, la patte mobile bénéficie en plus de l'écart séparant ladite traverse avec le sol, de la hauteur de la traverse même pour réaliser son mouvement et coopérer avec le moyen de retenue.

Selon une autre caractéristique particulièrement avantageuse permettant de guider au moins un moyen de roulement associé au rebord, la platine présente en arrière du volume évidé accueillant la patte, une rampe verticale de guidage du moyen de roulement a assurant la bonne position du profilé formant le rebord par rapport à la partie fixe du dispositif de fixation.

Selon une autre caractéristique particulièrement avantageuse de l'invention, le dispositif comprend une butée d'anti-recul qui, solidaire du rebord de l'abri et positionnée à proximité de ladite surface de retenue verticale, est mobile pour passer sous l'action de l'utilisateur, d'une position de repos où la surface d'appui de la patte peut s'engager ou se désengager du moyen de retenue, à une position de butée venant en vis-à-vis de la surface de retenue verticale pour retenir la surface d'appui de la patte à l'intérieur dudit moyen de retenue et l'empêcher de s'en désengager. Cette caractéristique évite un désengagement non souhaité par exemple en cas de translation en sens inverse. Cette caractéristique permet de garantir la fixation des éléments de toiture et peut notamment être exploitée lors des périodes de non utilisation de l'abri.

Selon une autre caractéristique particulièrement avantageuse de l'invention, le dispositif comprend un témoin de bon positionnement de la patte dans le moyen de retenue, témoin consistant en une pièce glissant horizontalement sous l'action du mouvement de la patte dans le module de retenue. Ladite pièce glissante comprend une projection souple et élastique qui, venant en appui dans le moyen de retenue, se déforme lorsque la patte est bien positionnée et reprend sa forme initiale lorsque la patte s'est désengagée du moyen de retenue.

La butée anti-recul ainsi que le témoin de positionnement sont logés dans le rebord dans lequel est logé le moyen de retenue. De plus, ledit rebord est préformé pour laisser apparaître une partie de la butée et du témoin de positionnement afin de servir de témoin visuel de leur position et donc de la mise en oeuvre de leur fonction de verrouillage et d'anti-recul.

Selon une autre caractéristique particulièrement avantageuse de l'invention, le dispositif comprend une pièce en matériau plastique formant bouchon d'un profilé creux formant le rebord de l'élément de toiture, ledit bouchon étant préformé pour accueillir le moyen de retenue de la patte mobile et pour accueillir la butée d'anti-recul et le témoin de bon positionnement. Cette caractéristique permet de réunir, sur une seule et même pièce, les différents modules fonctionnels participant au niveau de la partie mobile à la fixation de l'abri au sol.

Selon une autre caractéristique, le dit bouchon est en outre préformé pour accueillir l'arbre de rotation d'au moins une roulette sur laquelle repose ledit rebord. La proximité de la roulette avec le moyen de retenue permet d'utiliser le contact comme référence de hauteur et gabarit de positionnement dudit moyen de retenue par la partie solidaire du sol.

L'invention concerne également l'abri télescopique adapté au dispositif de l'invention. Cet abri pour bassin d'agrément comprend des éléments de toiture adoptant une configuration gigogne et coulissant les uns dans les autres pour passer, par translation horizontale au-dessus du bassin, d'une positon déployée à une position repliée. Lesdits éléments de toiture sont équipés de rebords venant en liaison avec le sol, et les rebords desdits éléments de toiture comprenant un profilé longitudinal ouvert vers le bas et accueillant dans son âme creuse au moins un moyen de roulement.

Selon l'invention, cet abri est remarquable en ce ledit abri venant coopérer avec le dispositif précité, et en ce que le profilé longitudinal ouvert vers le bas accueille dans son âme creuse :
- un module magnétique assurant le soulèvement de la patte,
- un moyen de retenue situé immédiatement en arrière du module magnétique et préformé d'une rampe coopérant avec la patte soulevée par le module magnétique pour relever cette dernière.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, un mode de réalisation d'un dispositif et d'un abri conformes à l'invention.

### BRÈVE DESCRIPTION DES DESSINS

La figure 1 est un dessin schématique d'une vue générale en perspective d'un abri télescopique en position déployée;
La figure 2 est un dessin schématique d'une vue générale en perspective d'un abri télescopique en position repliée;
La figure 3 est un dessin schématique d'une vue de côté d'un profilé de rebord d'un élément de toiture ;
La figure 4 est un dessin schématique en perspective du module de retenue, du moyen magnétique et de la patte en position de repos ;
La figure 5 est un dessin schématique d'une vue de côté en coupe du profilé de rebord avec la patte correspondante au repos;
La figure 6 est un dessin schématique d'une vue de côté en coupe du profilé de rebord avec la patte soulevée s'engageant sur la rampe;
La figure 7 est un dessin schématique d'une vue de côté en coupe du profilé de rebord avec la patte relevée retenant l'élément de toiture ;
La figure 8 est un dessin schématique d'une vue de dessus de l'abri dans la position de la figure 2 illustrant l'alignement des rebords des éléments de toiture avec leur platine ;
La figure 9 est un dessin schématique d'une vue en perspective d'un autre mode de réalisation d'une platine accueillant la patte de fixation pivotante ;
La figure 10 est un dessin schématique d'une vue de côté d'un autre mode de réalisation d'un rebord d'élément de toiture équipé du dispositif de l'invention;
La figure 11 est le même dessin que celui de la figure 10 auquel a été enlevée une partie du profilé formant le rebord;
La figure 12 est un dessin schématique d'une vue de face du rebord de l'élément de toiture de la figure 10;
La figure 13 est un dessin schématique d'une vue en perspective d'un autre mode de réalisation d'une platine.

### DESCRIPTION DES MODES DE RÉALISATION PRÉFÉRÉS

Comme illustré par les dessins portés par les figures 1 et 2, l'abri référencé A dans son ensemble est télescopique, c'est à dire que les cinq éléments de toiture M1, M2, M3, M4, et M5 qui le composent, adoptent une configuration gigogne. Cette configuration permet aux éléments de toiture de coulisser les uns dans les autres pour passer d'une position déployée couvrant le bassin (non représenté) illustrée par la figure 1 à une position repliée illustrée par la figure 2 où le bassin est découvert. Le sens du mouvement de translation horizontale tendant à déployer l'abri A à des fins de couverture du bassin est représenté par la flèche F1. Le sens du mouvement de translation horizontale tendant à replier l'abri à des fins de découverte du bassin, est représenté par la flèche F2.

Ces éléments de toiture présentent une armature de profilés soutenant un ou plusieurs panneaux de couverture afin de constituer une toiture au-dessus du bassin. De chaque côté, lesdits éléments de toiture sont équipés de profilés 100 formant rebords R qui comme illustré sur le dessin de la figure 3, vient en liaison avec le sol notamment par l'intermédiaire de deux roulettes 110 et 120 par rebord R.

Le dispositif de fixation au sol des éléments de toiture de l'invention comprend des sous-ensembles restant fixés au sol et des sous-ensembles solidaires des rebords R et logés dans ces derniers.

Plus précisément, le sous-ensemble resté fixé au sol comprend une patte de fixation 200 montée pivotante par rapport au sol et qui passe, lors du passage de l'élément de toiture auquel elle est destinée,
d'une position de repos illustrée par les dessins portés par les figures 4 et 5 où elle ne constitue pas un obstacle au déplacement de l'élément de toiture M1 à M5,
à une position relevée illustrée par le dessin porté par la figure 7 où elle vient coopérer avec un moyen de retenue 300 logé dans le profilé 100 constituant le rebord R de l'élément de toiture.

Comme illustrée par les dessins des figures 4 et 5, ladite patte 200 s'inscrit en position de repos dans un volume concave 410 préformé à cet effet dans une platine 400 fixée au sol et par rapport à laquelle elle pivote.

Un autre mode de réalisation d'une platine est illustré par le dessin de la figure 9, où la platine 400' présente en amont du volume évidée 410' accueillant la patte, une rampe verticale de guidage 420' de la roulette assurant la bonne position du profilé 100 formant le rebord R par rapport à la partie fixe du dispositif de fixation.

Ladite patte 200 comprend à une première extrémité dite extrémité basse 210 une liaison pivot avec la platine 400 ou 400' et en extrémité haute une surface d'appui 220 venant coopérer avec une surface de retenue 310 préformée dans le moyen de retenue solidaire 300 de l'élément de toiture et formant donc la partie mobile du dispositif de fixation.

Afin d'assurer la saillie de la patte 200 au bon moment, le dispositif comprend un moyen magnétique 500 qui est disposé immédiatement en amont du moyen de retenue de façon à passer au-dessus de la patte 200 en position repos lors du mouvement de l'élément de toiture comme illustré par le dessin de la figure 5.
Ce passage assure, par attraction magnétique, le soulèvement de ladite patte 200 afin que sa surface d'appui 220 se trouve en saillie et puisse coopérer, comme illustré par le dessin de la figure 6, avec le moyen de retenue 300 venant juste après. La surface d'appui 220 vient en appui sous le moyen magnétique qui comprend un rampe inversée afin d'autoriser le glissement de la surface d'appui avant sa coopération avec la rampe 320 du moyen de retenue 300 et sa désolidarisation du moyen magnétique au fur et à mesure de l'avancement (flèche F1) de l'élément de toiture.

Comme illustré sur le dessin de la figure 7, ledit moyen de retenue 300 comprend une rampe 320 proposant une surface de contact inclinée à la surface d'appui 220 de la patte une fois soulevée (cf. figure 6) et assurant sa montée et ainsi le relevage de la patte 200 au fur et à mesure du mouvement en translation de l'élément de toiture dans son mouvement de déploiement selon la flèche F1.

Le moyen de retenue 300 est préformé en haut de sa rampe 320 pour proposer une surface de retenue 310 à la fois verticale pour s'opposer au mouvement de translation et horizontale pour s'opposer au soulèvement du rebord R de l'élément de toiture. Néanmoins, ces surfaces de retenue ne s'opposent pas au mouvement de translation en sens inverse selon la flèche F2 correspondant au repli de l'abri.

Comme illustré par le dessin de la figure 8, les éléments restant au sol, c'est à dire les platines 400 abritant les pattes de fixation 200, sont disposés sur le chemin de déplacement des roulettes de chaque module de toiture. Ces platines 400 sont disposées pour coopérer avec la partie avant des modules de toiture et, dans le cadre du mode de réalisation de la platine 400' illustré par la figure 9, avec la roulette avant 120 en proposant une surface verticale de guidage 420' pour la joue extérieure de la roulette disposée en amont de la partie recevant la patte. Il en est de même avec le mode de réalisation de la platine 400" illustré par le dessin de la figure 13 qui présente deux surfaces verticales de guidages des joues de la roulette.

Selon le mode de réalisation illustré par les dessins des figures 10 à 12, le dispositif comprend une pièce en matériau plastique formant bouchon 500 pour le profilé creux 600 formant le rebord de l'élément de toiture M1. Ce bouchon adopte une forme complexe afin de former le moyen de retenue 300' de la patte mobile 200. Ce bouchon est ainsi préformé d'une rampe 320' et d'une surface verticale de retenue 310' avec lesquels coopère la patte de fixation 200. Ce bouchon réunit de plus des fonctions additionnelles. Ce bouchon 500 est ainsi préformé pour accueillir un témoin de bon positionnement 700 qui, logé dans le bouchon 500 et dans le profilé 600 du rebord R de l'abri est positionné à proximité de ladite surface de retenue verticale 310'. Ce témoin 700 est une pièce glissante mobile en translation selon les flèches F3 et F4 pour passer (flèche F3) sous l'action de la patte 200, d'une position de repos non illustrée où la surface d'appui de la patte 200 peut s'engager ou se désengager de ladite rampe 320', à une position engagée (telle qu'illustrée) où la pièce glissante 700 a glissé sous l'action de la patte 200 s'engageant de plus en plus profondément dans le module de retenue. Ce glissement a pour conséquence de faire apparaître extérieurement une saillie latérale 710 servant de témoin de bon positionnement de la patte 200. Afin de revenir en position ladite pièce glissante 700 est équipée d'une saillie souple et élastique 720 tendant à ramener ladite pièce 700 en position de repos lorsque la patte n'est plus ou est mal engagée de façon à ne plus faire apparaître ledit témoin.

Afin de verrouiller la position de la patte, le bouchon 500 est en outre préformé pour accueillir un moyen de verrouillage formant une butée d' anti-recul 800 de la position de la patte 200 engagée dans le moyen de retenue. Cette butée d'anti-recul est mobile selon les flèches F5 et F6 pour passer sous l'action de l'utilisateur, de la position de repos illustrée où la patte 200 peut se désengager du module de retenue, à une position de verrouillage (non illustrée) où la butée 800 s'oppose au mouvement de déplacement de ladite patte 200.

Comme illustré sur le dessin de la figure 10, ledit rebord R est préformé pour laisser apparaître une partie 710 du témoin 700 et une partie 810 de la butée d'anti-recul 800 afin de servir de témoin visuel de leur position et donc du bon positionnement de la patte de fixation ainsi que du verrouillage de ladite bonne position par la mise en place de la butée d'anti-recul.

Comme illustré, le dit bouchon 600 est en outre préformé pour accueillir non seulement l'arbre de rotation d'une roulette 120' à axe horizontal sur laquelle repose ledit rebord mais également d'une roulette à axe vertical pour faciliter le guidage des éléments de toiture entre eux.

On comprend que le dispositif de fixation et l'abri, qui viennent d'être ci-dessus décrits et représentés, l'ont été en vue d'une divulgation plutôt que d'une limitation. Bien entendu, divers aménagements, modifications et améliorations pourront être apportés à l'exemple ci-dessus, sans pour autant sortir du cadre de l'invention.

## Revendications

1. Dispositif du type de celui assurant la fixation des éléments de toiture (M1, M2, M3, M4, M5) d'un abri (A) pour bassin d'agrément,
les éléments de toiture étant mobiles en translation horizontale pour passer d'une position déployée au-dessus du bassin à une position repliée et vice-versa,
lesdits éléments de toiture étant équipés de rebords (R) venant en liaison avec le sol,
ledit dispositif comprenant un sous-ensemble solidaire du sol (400) et un sous-ensemble (300) solidaire du rebord de l'élément de toiture,
**CARACTÉRISÉ PAR LE FAIT QUE** le sous-ensemble solidaire du sol comprend une patte (200) montée mobile par rapport au sol et qui passe, lors du mouvement de déploiement et lors du passage de l'élément de toiture auquel elle est destinée,
d'une position de repos où elle ne constitue pas un obstacle au déplacement de l'élément de toiture,
à une position relevée où elle vient coopérer à des fins de retenue avec le sous-ensemble solidaire de l'élément de toiture.

2. Dispositif selon la revendication 1, **CARACTÉRISÉ PAR LE FAIT** QUE ladite patte (200) s'inscrit en position de repos dans un volume concave (410) préformé à cet effet dans une platine (400) fixée au sol.

3. Dispositif selon la revendication 1, **CARACTÉRISÉ PAR LE FAIT** QUE ladite patte (200) comprend à une première extrémité, dite extrémité basse (210), une liaison pivot et en deuxième extrémité dite haute, une surface d'appui (220) coopérant avec une surface de retenue (310) préformée dans un moyen de retenue (300) solidaire de l'élément de toiture.

4. Dispositif selon la revendication 3, **CARACTÉRISÉ PAR LE FAIT** Qu'il comprend un moyen magnétique (500) disposé immédiatement en avant du moyen de retenue (300) et qui, disposé de façon à passer au-dessus de la patte (200) en position repos lors du mouvement de l'élément de toiture, soulève par attraction magnétique ladite patte (200) afin que sa surface d'appui (220) se trouve en saillie et puisse coopérer avec le moyen de retenue (300).

5. Dispositif selon la revendication 4, **CARACTÉRISÉ PAR LE FAIT QUE** ledit moyen de retenue (300) comprend une rampe (320) proposant une surface de contact inclinée à la surface d'appui (220) de la patte (200) une fois soulevée et assurant sa montée et ainsi le relevage de la patte (200) au fur et à mesure du mouvement en translation de l'élément de toiture, le moyen de retenue (300) étant préformé en haut de sa rampe pour proposer une surface de retenue verticale (310) s'opposant au mouvement de translation et une surface de retenue horizontale s'opposant au soulèvement du rebord de l'élément de toiture.

6. Dispositif selon la revendication 1, **CARACTÉRISÉ PAR LE FAIT QUE** le sous-ensemble (300) solidaire du rebord (R) est logé dans ce dernier, et le sous-ensemble solidaire du sol (400) est disposé de sorte que le rebord (R) passe au-dessus.

7. Dispositif selon la revendication 2 où au moins un moyen de roulement est associé au rebord, **CARACTÉRISÉ PAR LE FAIT QUE** la platine (400') présente en arrière du volume évidé (410') accueillant la patte (200), une rampe verticale de guidage (420') du moyen de roulement (120) assurant la bonne position du profilé formant le rebord par rapport à la partie fixe du dispositif de fixation.

8. Dispositif selon la revendication 5, **CARACTÉRISÉ EN CE QU'**il comprend une butée d'anti-recul (800) qui, solidaire du rebord de l'abri et positionnée à proximité de ladite surface de retenue verticale, est mobile pour passer sous l'action de l'utilisateur, d'une position de repos où la surface d'appui de la patte (200) peut s'engager ou se désengager du moyen de retenue (300'), à une position de butée venant en vis-à-vis de la surface de retenue verticale (310') pour retenir la surface d'appui de la patte (200) à l'intérieur dudit moyen de retenue (300') et l'empêcher de s'en désengager.

9. Dispositif selon la revendication 5, **CARACTÉRISÉ PAR LE FAIT QU'**il comprend un témoin de bon positionnement (700) de la patte dans le moyen de retenue, témoin consistant en une pièce glissant horizontalement sous l'action du mouvement de la patte (200) dans le module de retenue (300').

10. Dispositif selon les revendications 8 et 9, **CARACTÉRISÉ PAR LE FAIT QUE** la butée anti-recul (800) ainsi que le témoin de positionnement (700) sont logés dans le rebord (R) dans lequel est logé le moyen de retenue (300).

11. Dispositif selon les revendications 8 et 9, **CARACTÉRISÉ PAR LE FAIT QUE** ledit rebord (R) est préformé pour laisser apparaître une partie de la butée (800) et du témoin de positionnement (700) afin de servir de témoin visuel de leur position.

12. Dispositif selon les revendications 8 et 9, **CARACTÉRISÉ PAR LE FAIT QU'**il comprend une pièce (500) en matériau plastique formant bouchon d'un profilé creux (600) formant le rebord (R) de l'élément de toiture, ledit bouchon (500) étant préformé pour accueillir le moyen de retenue (300') de la patte mobile (200), la butée d'anti-recul (800) et le témoin de bon positionnement (700).

13. Dispositif selon la revendication 12, **CARACTÉRISÉ PAR LE FAIT QUE** le dit bouchon (500) est préformé pour accueillir l'arbre de rotation d'au moins une roulette sur laquelle repose ledit rebord (R).

14. Dispositif selon la revendication 9, **CARACTÉRISÉ PAR LE FAIT QUE** la pièce glissante comprend une projection souple (720) et élastique qui, venant en appui dans le moyen de retenue (300'), se déforme lorsque la patte (200) est bien positionnée et reprend sa forme initiale lorsque la patte (200) s'est désengagée du moyen de retenue.

15. Abri télescopique (A) pour bassin d'agrément comprenant des éléments de toiture (M1, M2, M3, M4, M5) adoptant une configuration gigogne et coulissant les uns dans les autres pour passer par translation horizontale au-dessus du bassin d'une positon déployée à une position repliée,
lesdits éléments de toiture (M1, M2, M3, M4, M5) étant équipés de rebords (R) venant en liaison avec le sol,
les rebords desdits éléments de toiture comprenant un profilé longitudinal ouvert vers le bas et accueillant dans son âme creuse :
- au moins un moyen de roulement (110, 120),
**CARACTÉRISÉ PAR LE FAIT QUE** ledit abri venant coopérer avec le dispositif selon la revendication 1, et EN CE QUE
le profilé longitudinal ouvert vers le bas accueille dans son âme creuse :
- un module magnétique (500) assurant le soulèvement de la patte (200),
- un moyen de retenue (300) situé immédiatement en arrière du module magnétique (500) et préformé d'une rampe (320) coopérant avec la patte (200) une fois soulevée par le module magnétique (500) pour relever cette dernière.

## Patentansprüche

1. Vorrichtung des Typs, der die Befestigung der Dachelemente (M1, M2, M3, M4, M5) einer Überdachung (A) für Schwimmbad sicherstellt,
wobei die Dachelemente in horizontaler Verschiebung beweglich sind, um von einer ausgebreiteten Position oberhalb des Beckens zu einer zurückgeschobenen Position und umgekehrt überzugehen,
wobei die Dachelemente mit Rändern (R) versehen sind, die zur Verbindung mit dem Boden kommen,
wobei die Vorrichtung eine Unterbaugruppe aufweist, die fest mit dem Boden (400) verbunden ist, und eine Unterbaugruppe (300), die mit dem Rand des Dachelements verbunden ist, aufweist,
**dadurch gekennzeichnet, dass** die Unterbaugruppe, die fest mit dem Boden verbunden ist, eine Pratze (200) aufweist, die in Bezug auf den Boden beweglich montiert ist und die bei der Ausbreitbewegung und bei dem Übergang des Dachelements, für das sie bestimmt ist,
von einer Position, in der sie für die Bewegung des Dachelements kein Hindernis bildet,
zu einer gehobenen Position, in der sie zum Halten mit der Unterbaugruppe, die mit dem Dachelement fest verbunden ist, zusammenwirkt, übergeht.

2. Vorrichtung nach Anspruch 1, **dadurch gekennzeichnet, dass** die Pratze (200) in Ruhestellung in ein konkaves Volumen (410), das dazu in einer Platte (400) die auf dem Boden befestigt ist, vorgeformt ist, fällt.

3. Vorrichtung nach Anspruch 1, **dadurch gekennzeichnet, dass** die Pratze (200) ein erstes Ende aufweist, unteres Ende (210) genannt, eine Schwenkverbindung und ein zweites Ende, oberes Ende genannt, eine Auflagefläche (220), die mit einer Haltefläche (310), die in einem Haltemittel (300), das fest mit dem Dachelement verbunden ist, vorgeformt ist, zusammenwirkt.

4. Vorrichtung nach Anspruch 3, **dadurch gekennzeichnet, dass** sie ein magnetisches Mittel (500) aufweist, das unmittelbar vor dem Haltemittel (300) angeordnet ist, und das derart angeordnet ist, dass es oberhalb der Pratze (200) in Ruhestellung bei der Bewegung des Dachelements übergeht, durch magnetisches Anziehen die Pratze (200) anhebt, damit ihre Auflagefläche (220) vorsteht und mit dem Haltemittel (300) zusammenwirken kann.

5. Vorrichtung nach Anspruch 4, **dadurch gekennzeichnet, dass** das Haltemittel (300) eine Rampe (320) aufweist, die eine schräge Berührungsoberfläche zu der Auflagefläche (220) der Pratze (200) bietet, sobald sie angehoben ist, und ihr Aufsteigen und daher das Heben der Pratze (200) im Laufe der Verschiebungsbewegung des Dachelements sicherstellt, wobei das Haltemittel (300) im oberen Bereich seiner Rampe vorgeformt ist, um eine vertikale Haltefläche (310) zu bieten, die sich der Verschiebungsbewegung widersetzt, und eine horizontale Haltefläche, die sich dem Anheben des Rands des Dachelements widersetzt.

6. Vorrichtung nach Anspruch 1, **dadurch gekennzeichnet, dass** die Unterbaugruppe (300), die mit dem Rand (R) fest verbunden ist, in diesem Letzteren untergebracht ist, und dass die Unterbaugruppe (400), die mit dem Boden fest verbunden ist, derart angeordnet ist, dass der Rand (R) darüber durchgeht.

7. Vorrichtung nach Anspruch 2, bei der mindestens ein Rollmittel mit dem Rand assoziiert ist, **dadurch gekennzeichnet, dass** die Platte (400') an der Rückseite des ausgesparten Volumens (410'), das die Pratze (200) aufnimmt, eine vertikale Führungsrampe (420') des Rollmittels (120) aufweist, die die gute Position des Profils, das den Rand bildet, in Bezug auf den stationären Teil der Befestigungsvorrichtung sicherstellt.

8. Vorrichtung nach Anspruch 5, **dadurch gekennzeichnet, dass** sie einen Rückschubschutzanschlag (800) aufweist, der fest mit dem Rand der Überdachung verbunden und in der Nähe der vertikalen Haltefläche angeordnet ist, beweglich ist, um unter der Einwirkung des Benutzers von einer Ruhestellung, in der die Auflagefläche der Pratze (200) in das Haltemittel (300') einrücken oder daraus ausrücken kann, zu einer Anschlagposition, die in Gegenüberlage zu der der vertikalen Haltefläche (310') kommt, übergehen kann, um die Auflagefläche der Pratze (200) im Inneren des Haltemittels (300') zu halten und daran zu hindern auszurücken.

9. Vorrichtung nach Anspruch 5, **dadurch gekennzeichnet, dass** sie eine Anzeige der guten Positionierung (700) der Pratze in dem Haltemittel aufweist, wobei die Anzeige aus einem Teil besteht, das horizontal unter der Einwirkung der Bewegung der Pratze (200) in dem Haltemodul (300') gleitet.

10. Vorrichtung nach den Ansprüchen 8 und 9, **dadurch gekennzeichnet, dass** der Rückschubschutzanschlag (800) sowie die Positionierungsanzeige (700) in dem Rand (R) untergebracht sind, in dem das Haltemittel (300) untergebracht ist.

11. Vorrichtung nach den Ansprüchen 8 und 9, **dadurch gekennzeichnet, dass** der Rand (R) vorgeformt ist, um einen Teil des Anschlags (800) und der Positionierungsanzeige (700) erscheinen zu lassen, um als visuelle Anzeige ihrer Position zu dienen.

12. Vorrichtung nach den Ansprüchen 8 und 9, **dadurch gekennzeichnet, dass** sie ein Teil (500) aus Kunststoff aufweist, das einen Stopfen eines Hohlprofils (600) bildet, das den Rand (R) des Dachelements bildet, wobei der Stopfen (500) vorgeformt ist, um das Haltemittel (300') der beweglichen Pratze (200), den Rückschubschutzanschlag (800) und die Anzeige der guten Positionierung (700) aufzunehmen.

13. Vorrichtung nach Anspruch 12, **dadurch gekennzeichnet, dass** der Stopfen (500) vorgeformt ist, um die Rotationswelle mindestens einer Rolle, auf der der Rand (R) ruht, aufzunehmen.

14. Vorrichtung nach Anspruch 9, **dadurch gekennzeichnet, dass** das gleitende Teil einen biegsamen und elastischen Vorsprung (720) aufweist, der in dem Haltemittel (300') zum Aufliegen kommt, der sich verformt, wenn die Pratze (200) richtig positioniert ist, und seine ursprüngliche Form wieder annimmt, wenn die Pratze (200) aus dem Haltemittel ausgerückt wird.

15. Teleskopüberdachung (A) für Schwimmbecken, das Dachelemente (M1, M2, M3, M4, M5) aufweist, die eine ineinander einschiebbare Konfiguration annehmen und ineinander gleiten, um von der horizontalen Verschiebung oberhalb des Beckens von einer aufgebreiteten zu einer zurückgeschobenen Position überzugehen,
wobei die Dachelemente (M1, M2, M3, M4, M5) mit Rändern (R) ausgestattet sind, die mit dem Boden in Verbindung kommen,
wobei die Ränder der Dachelemente ein Längsprofil aufweisen, das nach unten offen ist und in seiner Hohlseele Folgendes aufnimmt:
- mindestens einer Rollelement (110, 120),
**dadurch gekennzeichnet, dass** die Überdachung mit der Vorrichtung nach Anspruch 1 zusammenwirkt, und dass
das Längsprofil, das nach unten offen ist, in seiner Hohlseele Folgendes aufnimmt:
- ein Magnetmodul (500), das das Anheben der Pratze (200) sicherstellt,
- ein Haltemittel (300), das unmittelbar hinter dem magnetischen Modul (500) liegt und mit einer Rampe (320) vorgeformt ist, die mit der Pratze (200) zusammenwirkt, sobald sie von dem magnetischen Modul (500) gehoben wurde, um diese Letztere wieder anzuheben.

## Claims

1. Device of the type of that providing for the attaching of roof elements (M1, M2, M3, M4, M5) of a shelter (A) for swimming pool,
with the roof elements being mobile in horizontal translation in order to pass from a deployed position above the pool to a folded position and vice versa,
said roof elements provided with edges (R) connecting with the ground,
said device comprising a sub-assembly integral with the ground (400) and a sub-assembly (300) integral with the edge of the roof element,
CHARACTERISED BY THE FACT THAT the sub-assembly integral with the ground comprises a prong (200) mounted mobile with respect to the ground and which passes, during the movement of deployment and during the passage of the roof element to which it is intended,
from an idle position where it does not constitute an obstacle to the displacement of the roof element,
to a raised position wherein it engages for the purposes of retaining with the sub-assembly integral with the roof element.

2. Device according to claim 1, CHARACTERISED BY THE FACT THAT said prong (200) is inscribed in idle position in a concave volume (410) preformed for this purpose in a plate (400) attached to the ground.

3. Device according to claim 1, CHARACTERISED BY THE FACT THAT said prong (200) comprises at a first end, referred to as the low end (210), a pivot connection and at the second end referred to as the high end, a bearing surface (220) that engages with a retaining surface (310) preformed in a means of retaining (300) integral with the roof element.

4. Device according to claim 3, CHARACTERISED BY THE FACT THAT it comprises a magnetic means (500) arranged immediately before the means for retaining (300) and which, arranged in such a way as to pass over the prong (200) in idle position during the movement of the roof element, lifts via magnetic attraction said prong (200) so that its bearing surface (220) is protruding and can engage with the means of retaining (300).

5. Device according to claim 4, CHARACTERISED BY THE FACT THAT said means of retaining (300) comprises a ramp (320) proposing a contact surface inclined to the bearing surface (220) of the prong (200) once it is raised and which provides for its mounting and as such the raising of the prong (200) as the movement in translation of the roof element takes place, with the means for retaining (300) being preformed at the top of its ramp in order to propose a vertical retaining surface (310) opposing the movement of translation and a horizontal retaining surface that opposes the listing of the edge of the roof element.

6. Device according to claim 1, CHARACTERISED BY THE FACT THAT the sub-assembly (300) integral with the edge (R) is housed in the latter, and the sub-assembly integral with the ground (400) is arranged in such a way that the edge (R) passes over.

7. Device according to claim 2 wherein at least one means of rolling is associated to the edge, CHARACTERISED BY THE FACT THAT the plate (400') has at the rear of the recessed volume (410') receiving the prong (200), a vertical ramp for guiding (420') the means of rolling (120) providing for the proper position of the profile forming the edge with respect to the fixed portion of the device for attaching.

8. Device according to claim 5, CHARACTERISED IN THAT it comprises an anti-return abutment (800) which, integral with the edge of the shelter and positioned in the vicinity of said vertical retaining surface, is mobile in order to pass under the action of the user, from an idle position wherein the bearing surface of the prong (200) can engage with or disengage from the means of retaining (300'), to an abutment position opposite the vertical retaining surface (310') in order to retain the bearing surface of the prong (200) inside said means of retaining (300') and prevent it from disengaging therefrom.

9. Device according to claim 5, CHARACTERISED BY THE FACT THAT it comprises a proper positioning indicator (700) of the prong in the means of retaining, said indicator consisting in a part sliding horizontally under the action of the movement of the prong (200) in the means for retaining (300').

10. Device according to claims 8 and 9, CHARACTERISED BY THE FACT THAT the anti-return abutment (800) as well as the proper positioning indicator (700) are housed in the edge (R) wherein is housed the means of retaining (300).

11. Device according to claims 8 and 9, CHARACTERISED BY THE FACT THAT said edge (R) is preformed to allow to appear a portion of the abutment (800) and of the positioning indicator (700) in order to serve as a visual indicator of their position.

12. Device according to claims 8 and 9, CHARACTERISED BY THE FACT THAT it comprises a part (500) made of plastic material forming a plug of a hollow profile (600) forming the edge (R) of the roof element, said plug (500) being preformed to receiver the means of retaining (300') of the prong mobile (200), the anti-return abutment (800) and the proper positioning indicator (700).

13. Device according to claim 12, CHARACTERISED BY THE FACT THAT said plug (500) is preformed to receive the rotating shaft of at least one caster wheel whereon said edge (R) rests.

14. Device according to claim 9, CHARACTERISED BY THE FACT THAT the sliding part comprises a flexible and elastic projection (720) that, bearing against the means of retaining (300'), is deformed when the prong (200) is properly positioned and returns to its initial shape when the prong (200) has disengaged from the means of retaining.

15. Telescopic shelter (A) for swimming pool comprising roof elements (M1, M2, M3, M4, M5) adopting a nesting configuration and sliding into one another in order to pass via horizontal translation over the pool from a deployed position to a folded position,
said roof elements (M1, M2, M3, M4, M5) provided with edges (R) connecting with the ground,
the edges of said roof elements comprising a longitudinal profile opened downwards and receiving in its hollow core:
- at least one means of rolling (110, 120),
CHARACTERISED BY THE FACT THAT said shelter engages with the device according to claim 1, and IN THAT
the longitudinal profile opened downwards receives in its hollow core:
- a magnetic module (500) providing for the lifting of the prong (200),
- a means of retaining (300) located immediately at the rear of the magnetic module (500) and preformed with a ramp (320) that engages with the prong (200) once it is raised by the magnetic module (500) in order to raise the latter.
